# EUROPÄISCHE PATENTSCHRIFT

(11) **EP 0 746 007 B1**
(45) Veröffentlichungstag und Bekanntmachung des Hinweises auf die Patenterteilung: **19.04.2000**
(21) Anmeldenummer: 96108869.7
(22) Anmeldetag: 29.05.1996
(51) Int. Cl.: H01H 50/02, H01H 50/14, H01H 51/22

(54) **Polarisiertes elektromagnetisches Relais**
Polarized electromagnetic relay
Relais électromagnétique polarisé

(30) Priorität: 01.06.1995 DE 19520220
(43) Veröffentlichungstag der Anmeldung: 04.12.1996
(73) Patentinhaber: Tyco Electronics Logistics AG, 9323 Steinach (CH)
(72) Erfinder: Stadler, Heinz, 81249 München (DE); Dittmann, Michael, 12207 Berlin (DE)
(74) Vertreter: Heinz-Schäfer, Marion

(56) Entgegenhaltungen:
- EP-A- 0 613 163
- DE-A- 4 408 980

## Beschreibung

Die Erfindung betrifft ein polarisiertes elektromagnetisches Relais mit
- einem Sockel aus Isolierstoff, der mit seiner Bodenseite eine Grundebene definiert und in dem Träger für Festkontakte sowie Kontakt-Anschlußstifte verankert sind,
- einem über dem Sockel angeordneten Wipp-Anker, der mittig beiderseits mit zur Grundebene paralleler Drehachse gelagert ist,
- einer oberhalb des Ankers angeordneten Spule mit zur Grundebene paralleler, zur Ankerdrehachse senkrechter Achse,
- einem in der Spule axial angeordneten Kern mit an beiden Enden senkrecht zur Grundebene nach unten gerichteten Jochen, die jeweils mit den Enden des Ankers Arbeitsluftspalte bilden,
- einer Dauermagnetanordnung, die in den Jochen gleichnamige Magnetpole und über der Ankerdrehachse einen dazu ungleichnamigen Magnetpol erzeugt, und
- einer über eine Isolierstoff-Umhüllung mit dem Anker fest verbundene Kontaktfederanordnung, die entsprechend der Ankerbewegung mit den Festkontakten des Sockels zusammenwirkt.

Ein Relais der eingangs genannten Art ist in der WO 94/22156 beschrieben. Dort ist auf den Sockel unmittelbar ein Spulenkörper aufgesetzt, der zusätzlich zur Spulenwicklung und dem Kern auch die Joche und den Dauermagneten trägt und der in Seitenbereichen direkt mit dem Sockel verbunden ist. Eine über den Spulenkörper gestülpte Kappe ist mit dem Sockel zur Bildung eines geschlossenen Gehäuses verbunden. Dieser bekannte Aufbau ist für herkömmliche Lötanschlußtechnik konzipiert; für stärkere mechanische oder thermische Belastungen ist die Verbindungsstruktur von Sockel und Spulenkörper jedoch nicht ausgelegt. Da jedoch für die Bestückung von Leiterplatten zunehmend neben der herkömmlichen Kontaktierung über Lötanschlußstifte auch die Oberflächenmontagetechnik (SMT) und die Anschlußtechnik mit Einpreßstiften gewünscht wird, sollen Relais von ihrer Konstruktion her möglichst auch den bei diesen Techniken auftretenden mechanischen bzw. thermischen Belastungen standhalten, ohne daß die genau eingestellten Kennwerte des Relais sich verschlechtern.

Aus der DE 27 23 430 A1 ist auch bereits ein Drehankerrelais mit einem Grundkörper mit einem H-Querschnitt bekannt, der einen Spulenraum an der Unterseite von einem Kontaktraum an der Oberseite trennt. Die dortige Konstruktion erfordert allerdings relativ lange, in den Seitenwänden des Grundkörpers eingebettete Kontaktanschlußelemente. Die Verbindung dieser Anschlußelemente im oberseitigen Kontaktraum ist außerdem weder zur Aufnahme der Druckbelastung für Einpreßstifte geeignet noch kann die Kontaktanordnung gefahrlos der thermischen Belastung bei Oberflächenmontagetechnik ausgesetzt werden.

Ziel der vorliegenden Erfindung ist es, ein polarisiertes Relais der eingangs genannten Art konstruktiv so zu gestalten, daß einerseits die Isolation zwischen den Kontakten und der Spule verbessert und andererseits die Konstruktion insgesamt stabiler gestaltet wird, so daß die gewünschten Kennwerte des Relais auf einfachere Weise eingestellt und bei der Handhabung bzw. beim Betrieb des Relais sicherer beibehalten werden. Insbesondere soll dabei eine Grundkonstruktion geschaffen werden, die lediglich durch den Einbau unterschiedlicher Anschlußelemente sowohl für Lötstiftanschluß als auch für SMT-Anschluß und für Einpreß-Anschluß geeignet ist.

Erfindungsgemäß wird dieses Ziel bei dem genannten Relaisaufbau dadurch erreicht, daß ein Grundkörper aus Isolierstoff vorgesehen ist, der eine zur Grundebene parallele Trennwand - mit Durchführungen für die Joche - zwischen dem Anker und der Spule bildet, daß der Grundkörper mittels Seitenwänden mit dem Sockel verschachtelt ist und mit diesem einen zumindest teilweise geschlossenen Schaltraum bildet und daß der Grundkörper beiderseits des Ankers einen Absatz aufweist, unter dem sich die jeweils in einer Reihe angeordneten Kontakt-Anschlußstifte befinden und der im Bedarfsfall als Abstützbereich für diese Anschlußstifte geeignet ist.

Durch den erfindungsgemäß vorgesehenen Grundkörper ergibt sich eine hohe Steifigkeit und Stabilität des Relaisaufbaus. Die bei der Fertigung eingestellten Justierungen werden so sicher beibehalten, auch wenn von außen mechanische oder thermische Belastungen auf das Relaisgehäuse einwirken. Diese Vorteile des stabileren Aufbaus kommen auch dann zur Geltung, wenn die zu beiden Seiten des Ankers vorgesehenen Abstützbereiche nicht für die Abstützung von Anschlußstiften benötigt werden, weil nur einfache, aus der im Sockel eingespritzten Leiterplatine abgebogene Lötanschlußstifte vorgesehen sind.

Besonders wirksam ist der erfindungsgemäße Aufbau jedoch dann, wenn Anschlußstifte verwendet werden, die sich vom Sockel senkrecht nach oben bis zu dem jeweiligen Abstützbereich des Grundkörpers erstrecken. Um bei der Fertigung eine Überbestimmung zu vermeiden, ist zweckmäßigerweise vorgesehen, daß die Anschlußstifte jeweils in Nuten des Grundkörpers und dort mittels aushärtbarer Vergußmasse fixiert werden. So ist es möglich, daß nach der Montage des Ankers mit einer genauen Einstellung der Kontaktabstände der Sockel das mit dem Grundkörper verbundene Magnetsystem auf den Sockel soweit aufgeschoben werden kann, bis der Anker exakt am Magnetsystem anliegt bzw. die vorgegebenen Luftspalte zu den Jochen erreicht hat. Durch Eingießen von Klebstoff bzw. Vergußmasse kann dann einerseits der Grundkörper mit dem Sockel abdichtend verbunden werden, wobei die Anschlußstifte in den erwähnten Nuten in einem vorausgehenden oder gleichzeitigen Arbeitsgang vergossen werden. Es entsteht so ein dichter und stabiler Schaltraum, der gegenüber der Spule isoliert ist. Dieser Schaltraum besitzt auch im Vergleich zu ähnlich aufgebauten Relais ein sehr geringes Luftvolumen, da der Spulenraum nicht mit eingeschlossen ist. Dies ist besonders vorteilhaft bei starker Wärmeeinwirkung, wie etwa beim Löten des Relais, insbesondere bei Reflowlöten von SMT-Anschlüssen.

Der Grundkörper bildet somit zumindest um den Kontaktraum geschlossene Seitenwände, so daß die sonst erforderliche Gehäusekappe entfallen kann. Besonders vorteilhaft ist dabei eine Ausführungsform, bei der der Grundkörper einen H-förmigen Querschnitt besitzt und so auch die Spule in einem nach oben offenen, wannenförmigen Spulenraum aufnimmt. Dieser Spulenraum wird zweckmäßigerweise ganz oder zumindest teilweise mit Vergußmasse gefüllt, wodurch die Steifigkeit der Konstruktion weiter erhöht wird. Dies ist besonders von Vorteil, wenn das Relais mit Einpreß-Anschlußstiften versehen ist, die in der oben erwähnten Weise im Grundkörper verankert werden. In diesem Fall kann das Einpreßwerkzeug unmittelbar auf den vergossenen Spulenraum drücken, wobei die Einpreßkräfte über den Grundkörper auf die Anschlußstifte übertragen werden und eine Beeinträchtigung der Justierungen im Relais nicht zu befürchten ist. An der Oberseite des Spulenraums kann bedarfsweise eine Abdeckplatte angebracht werden. Diese kann metallisch sein oder eine metallische Außenschicht aufweisen, um insbesondere bei Oberflächenmontage (SMT) als Hitzeschild zu wirken.

Weitere vorteilhafte Ausgestaltungen sind in den Unteransprüchen angegeben.

Die Erfindung wird nachfolgend an Ausführungsbeispielen anhand der Zeichnung näher erläutert. Es zeigt
Figur 1 die Hauptbaugruppen eines erfindungsgemäß gestalteten Relais vor dem Zusammenbau in perspektivischer, teilweise geschnittener Darstellung,
Figur 2 das Relais von Figur 1 in zusammengebautem Zustand,
Figur 3 einen Schnitt durch das Relais von Figur 2 mit beiderseits einer Mittelebene etwas versetzter Schnittführung,
Figur 4 einen Figur 3 entsprechenden Schnitt durch ein Relais mit SMT-Anschlußstiften,
Figur 5 einen Figur 3 entsprechenden Schnitt durch ein Relais mit Einpreß-Anschlußstiften,
Figur 6 eine teilweise geschnittene Seitenansicht auf ein Relais mit einer gegenüber Figur 1 abgewandelten Anker- und Kontaktanordnung,
Figur 7 eine Schnittansicht von oben auf die Hälfte des Ankers von Figur 6,
Figur 8 eine Querschnittsansicht auf das Relais von Figur 6,
Figur 9 eine Detail-Schnittansicht auf die Ankerlagerung und den Kontaktfederanschluß des Relais nach den Figuren 6 bis 8,
Figur 10 und 11 zwei abgewandelte Ausführungsformen der Kontaktfederanschlüsse in einer Figur 9 vergleichbaren Seitenansicht,
Figur 12 eine weitere Abwandlung eines Kontaktfederanschlusses und der Ankerlagerung in teilweise geschnittener Seitenansicht,
Figur 13 eine Figur 7 vergleichbare Schnittansicht von oben auf eine Ankerhälfte in einer abgewandelten Ausführungsform,
Figur 14 eine Seitenansicht auf die Ankerlagerung von Figur 13,
Figur 15 und 16 eine weitere Ausführungsform eines Relais in zwei Ansichten.

Das in den Figuren 1 bis 3 dargestellte Relais besteht im wesentlichen aus einem Sockel 1 mit einem über dem Sockel schwenkbar angeordneten Anker 3. Ein Grundkörper 5 nimmt den Sockel 1 von unten auf und bildet mit diesem einen geschlossenen Kontaktraum 4. Außerdem bildet der Grundkörper 5 einen nach oben offenen Spulenraum 6, in welchen eine Spule 7 eingesetzt wird.

Der Sockel 1 besitzt einen flachen Boden 11, der die Grundebene des Relais definiert, sowie teilweise hochgezogene Umfangsseiten 12. In den Isolierstoff des Sockels sind parallel zur Grundebene von einer Blechplatine 8 freigestanzte Kontaktträger 13 mit freiliegenden Festkontakten 14 eingebettet; einstückig mit den Kontaktträgern sind nach unten Anschlußstifte 15 angeformt, die gewöhnlich als Lötanschlüsse dienen. Außerdem sind in die Seitenwände jeweils Kontaktfeder-Anschlußstifte 16 aus dem Platinenmaterial eingebettet, deren Verlängerungen nach oben als Lagerstützen 16a für den Anker 3 dienen.

Der Anker 3 besteht aus einem im wesentlichen langgestreckten ferromagnetischen Blech, das in seinem Mittelabschnitt eine nach oben gebogene Lagerwölbung 31 zur Definition einer quer zu seiner Längserstreckung verlaufenden Abrollachse besitzt. Die beiden Flügel des Ankers definieren in ihren Endabschnitten jeweils Polflächen 32.

Unterhalb des Ankers ist eine bewegliche Kontaktanordnung mit einer Isolierstoff-Umhüllung 33 angeordnet, in die zwei langgestreckte Kontaktfedern 34 in einer Ebene nebeneinander eingebettet sind, derart, daß sie mit ihren Enden jeweils unterhalb der Ankerenden freiliegen und dort jeweils bewegliche Kontakte 35 tragen, die mit den darunter liegenden Festkontakten 14 zusammenarbeiten. Jede Kontaktfeder besitzt ein im Seitenbereich aus der Umhüllung 33 heraustretendes, im Bereich der Ankerlagerung bogenförmig geformtes und in eine senkrechte Stellung abgewinkeltes Lagerband 36, welches mit einem entsprechenden Befestigungsabschnitt 37 an einen zugehörigen Kontaktfeder-Anschlußstift 16 angeschweißt oder auf andere Weise mit diesem leitend verbunden ist. Die Isolierstoff-Umhüllung 33 besitzt nach oben angeformte Zapfen 38, welche durch Bohrungen des Ankers 3 gesteckt und an dessen Oberseite verformt sind, so daß die bewegliche Kontaktanordnung mit den Kontaktfedern 34 fest mit dem Anker 3 verbunden ist und so dessen Schaltbewegung mitmacht. Bei der Montage des Ankers 3 auf dem Sockel 1 wird zunächst auf geeignete Weise der gewünschte Kontaktabstand zwischen den beweglichen Kontakten 35 und den Festkontakten 14 eingestellt, bevor die Lagerbänder 36 mit den Anschlußstiften 16 verbunden werden.

Der Grundkörper 5 aus isolierendem Material besitzt einen allgemein H-förmigen Querschnitt mit einer zur Grundebene parallelen Trennwand 51 und umlaufenden Seitenwänden 52, welche zusammen mit der Trennwand 51 nach unten den erwähnten Schaltraum 4 und nach oben den Spulenraum 6 bilden. In der Trennwand 51 sind zwei Durchführungen 53 ausgespart, in welche zwei ferromagnetische Joche 54 senkrecht stehend eingefügt werden. Zwischen den unteren Enden der beiden Joche 54 ist ein stabförmiger Dauermagnet 55 zwischen Klemmrippen 56 (siehe Figur 3) befestigt. Der Dauermagnet ist dreipolig derart aufmagnetisiert, daß er mittig über der Ankerachse einen Dauermagnetpol (N) und an den beiden Enden zwei dazu entgegengesetzte Pole (S) erzeugt. Entlang den beiden Längsseiten des Grundkörpers 5 sind unterhalb der Trennwand 51 Absätze 57 angeformt, die über den Anschlußstiften 15 und 16 liegen und im Bedarfsfall als Abstützbereiche für entsprechende verlängerte Anschlußstifte dienen können. In jedem Fall geben diese Absätze eine zusätzliche Versteifung des Grundkörpers; spezielle Ausgestaltungen werden später noch beschrieben.

Die Spule 7 besitzt einen Spulenkörper 71 aus Isolierstoff, auf dem eine Wicklung 73 zwischen Flanschen 72 angeordnet ist. In einer axialen Durchgangsöffnung des Spulenkörpers ist ein Kern 74 angeordnet. Außerdem sind in den Flanschen 72 jeweils Spulenanschlußstifte 75 verankert.

Bei der Montage wird die Spule 7 von oben in den Spulenraum 6 des Grundkörpers eingesetzt, wobei die Spulenanschlußstifte 75 durch entsprechende Löcher 58 des Grundkörpers gesteckt werden. Danach wird die Spule in dem Grundkörper mit Vergußmasse fixiert, wobei auch die Joche 54 und der Dauermagnet 55 verklebt werden. Die Durchführungen sind damit auch dicht verschlossen. Durch Ausfüllen des Spulenraums 6 mit Vergußmasse entsteht ein sehr stabiler Verbund, der auch hohe mechanische Kräfte aufzunehmen vermag. Oberhalb der Spule wird beispielsweise eine Platte 76 aufgesetzt, die eine ebene Oberfläche zur Beschriftung bietet. Die Platte kann aus Metall bestehen oder mit Metall beschichtet sein, so daß sie einen Hitzeschild bildet, wenn das Relais beispielsweise in SMT-Montage einer starken Wärmestrahlung ausgesetzt wird.

Danach wird der mit dem Anker 3 vormontierte Sockel 1 in den Schaltraum 4 des Grundkörpers eingesetzt, wobei die Seitenwände 52 des Grundkörpers schachtelförmig über die Seitenwände 12 des Sockels greifen. Der Sockel 1 wird soweit eingeschoben, daß die Lagerwölbung 31 mehr oder weniger am Dauermagneten 55 anliegt und der Anker wahlweise an einem der Joche anliegen kann. Die Schaltbeweglichkeit des Ankers kann dadurch überprüft werden, daß durch Lüftungsöffnungen 17 (in Figur 8 zu sehen) ein Prüfstift eingeführt wird und die Schaltbewegung mißt. Zu diesem Zweck sind zwei Lüftungs- bzw. Prüföffnungen 17, je eine unter jedem Ankerflügel, vorgesehen. Diese befinden sich jeweils in der Mitte zwischen den beiden Kontaktfedern im Bereich eines hochgezogenen Isoliersteges 18. Nach Einstellung der genauen Position zwischen Anker und Dauermagnet bzw. Jochen wird der Sockel 1 mit dem Grundkörper 5 fest verbunden, vorzugsweise durch Eingießen von Vergußmasse oder Klebstoff in den Randspalt zwischen den jeweiligen Seitenwänden. Die Lüftungs- und Prüföffnungen 17 können später separat verschlossen werden.

Wie in Figur 3, 4 und 5 beispielsweise zu sehen ist, ist im Kontaktraum unterhalb der Absätze 57 jeweils eine Nut 63 gebildet, die von der Außenwand 52 des Grundkörpers und von einem Wandsteg 59 begrenzt ist. Dieser Wandsteg 59 bildet zugleich eine Isolierung zwischen den Metallteilen des Ankers und den Anschlußelementen bzw. Lagerbändern 36 der Kontaktfedern. Wie in Figur 4 und 5 gezeigt ist, kann in diese Nuten 63 Vergußmasse eingegossen werden, um hineinragende Anschlußstifte fest im Grundkörper zu verankern; auch dadurch wird zusätzlich die Steifigkeit erhöht. In Figur 4 ist dabei eine Ausführungsform von Anschlußstiften 20 gezeigt, die im Sockelbereich durch die eingespritzte Platine der Kontaktträger 13 gesteckt und in Durchbrüchen 13a auf geeignete Weise mit dieser kontaktiert ist. Die Anschlußstifte 20 mit rechteckigem Querschnitt sind an ihrem oberen Endabschnitt 21 in der Vergußmasse 60 verankert und mit ihrem unteren Ende jeweils in Form von SMT-Anschlußfahnen 22 nach außen gebogen.

In Figur 5 sind in gleicher Weise runde Anschlußstifte 23 im Sockel verankert und mit der Trägerplatine 13 kontaktiert. Außerdem sind auch hier die oberen Endabschnitte 24 in der Vergußmasse 60 verankert, während die unteren Enden in diesem Falle zu Einpreßstielen 25 verformt sind. Natürlich kommen hier alle möglichen Arten von Einpreßzonen in Betracht; außerdem können die Einpreßstifte anstelle des gezeigten runden Querschnittes auch einen rechteckigen Querschnitt wie in Figur 4 oder eine sonstige Querschnittsform aufweisen. Im übrigen ist das Relais gemäß den Figuren 4 und 5 gleich oder ähnlich aufgebaut wie das vorher gezeigte; geringe Abwandlungen sind aber im Rahmen der Erfindung möglich.

Eine besonders einfache Art der Befestigung und Kontaktierung der Anschlußstifte 20 bzw. 23 besteht darin, daß in der die Kontaktträger 13 bildenden Platine Durchbrüche 13a ausgespart sind, die einen etwas kleineren Querschnitt besitzen als die durchzusteckenden Stifte 20 bzw. 23. Je nach Querschnittsform der Stifte sind auch diese Durchbrüche 13a rund oder rechteckig gestaltet. Die Aussparungen lla im Sockel 1 bzw. in dem Sockelboden 11 sind dagegen etwas größer im Querschnitt als die Stifte 20 bzw. 23, so daß der Rand der Durchbrüche 13a rund um die Stifte etwas freiliegt. Beim Einpressen der Anschlußstifte 20 bzw. 23 mit entsprechend großer Kraft in die Durchbrüche 13a legt sich deshalb der Rand des betreffenden Durchbruchs 13a unter leichter Durchbiegung an die Außenoberfläche des jeweiligen Stiftes 20 bzw. 23. Durch diese Durchdringung zwischen der Kontaktträger-Platine 13 und dem jeweiligen Anschlußstift 20 bzw. 23 ergibt sich eine bleibende Spannung, die die gewünschte Kontaktierung gewährleistet.

In Figur 5 ist zusätzlich in der rechten Hälfte der Ankerdarstellung ein seitlich vorstehender Lagerzapfen 41 gezeigt, der in einer Lagerschale 61 des Grundkörpers bzw. des Wandsteges 59 liegt. Auf diese Weise kann der Anker, falls nötig, genauer gegenüber dem Grundkörper und dem Dauermagneten 55 positioniert werden. Die Lagerung ist damit unabhängiger von der Form und den Eigenschaften der Lagerbänder 36. Diese Lagerbänder 36 sind in diesem Fall entbehrlich und können durch einen einfachen flexiblen Anschlußabschnitt 42 ersetzt werden, wie er in Figur 6 und 7 gezeigt ist. Der Bereich der Ankerlagerung aus Figur 6 ist in Figur 9 im Detail noch einmal gezeigt, wobei hier der Schnitt etwas nach außen in die Seitenwand des Grundkörpers verlegt ist, um die Lagerschale 61 zu zeigen. Der mäanderförmige Anschlußabschnitt 42 besitzt in diesem Fall einen einstückig angeformten Anschlußstift 43, der durch eine Öffnung 19 des Sockels nach außen geführt ist. Durch einen am Grundkörper angeformten Verschlußzapfen 62 wird die Öffnung 19 verschlossen und der Anschlußstift 43 fixiert. In Figur 10 ist wiederum schematisiert die Lagerpartie des Ankers von der Seite gezeigt. In diesem Fall ist ein einfach abgewinkelter Anschlußabschnitt 42 mit einem zusätzlichen angespritzten Verschlußstück 44 versehen, das mit dem Anschlußstift in die Öffnung 19 des Sockels eingesteckt wird und diese verschließt.

Eine weiter abgewandelte Ausführungsform des Lagerdetails zeigt Figur 11. In diesem Fall ist der Anschlußabschnitt 42 in seinem horizontalen und schräg nach oben führenden Teil von der Umhüllung 33 der Kontaktanordnung umspritzt, so daß nur der vertikale Teil federnd wirkt. Auch in diesem Fall ist auf dem Anschlußabschnitt ein Verschlußstück 44 aufgespritzt.

In Figur 12 ist in einer weiteren Abwandlung dargestellt, daß ein mäanderförmig oder auch anders geformter Anschlußabschnitt 42 anstelle eines angeformten dünnen Anschlußstiftes auch mit einem massiven, im Sockel verankerten Anschlußstift 23, ähnlich wie in Figur 5, verbunden sein kann. Der Anschlußstift 23 ist in diesem Fall durch eine Ausnehmung 45 des Anschlußabschnitts 42 gesteckt und auf nicht näher dargestellte Weise mit diesem leitend verbunden.

In den Figuren 13 und 14 ist eine weitere Abwandlung in zwei Detailansichten gezeigt, wobei der Anker über einen Lagerzapfen 41 wie vorher gelagert ist und die Kontaktfedern jeweils über einen Anschlußabschnitt 42, der als Torsionssteg parallel zur Lagerachse vom Anker nach außen verläuft, mit einem runden Anschlußstift 23 verbunden sind.

Eine weitere Abwandlung der Ankerlagerung ist in den Figuren 15 und 16 gezeigt, die weitgehend der Darstellung in den Figuren 6 und 7 entsprechen. In Abwandlung zu dem dortigen Ausführungsbeispiel ist hier gemäß Figur 15 der Anker über ein zusätzliches Lagerstück 46 am Dauermagneten 55 gelagert, das eine Lagerschneide 47 bildet. Der Anker besitzt eine in seinem Axialbereich eingeformte Lagerkerbe 48, die ebenso wie die Lagerschneide einen beliebig stumpfen Winkel aufweisen oder auch abgerundet ausgebildet sein kann. Die Kontaktfedern 34 sind in diesem Fall über einen mäanderförmigen Anschlußabschnitt 42 mit einem Anschlußstift 23 verbunden.

Weitere Abwandlungen sind möglich, insbesondere können einzelne Elemente aus den verschiedenen Beispielen, insbesondere die unterschiedlichen Ankerlagerungen und Kontaktfederanschlüsse, miteinander kombiniert werden.

## Patentansprüche

1. Polarisiertes elektromagnetisches Relais mit
- einem Sockel (1) aus Isolierstoff, der mit seiner Bodenseite (11) eine Grundebene definiert und in dem Träger (13) für Festkontakte (14) sowie Kontakt-Anschlußstifte (15, 16; 20; 23; 43) verankert sind,
- einem über dem Sockel (1) angeordneten Wipp-Anker (3), der mittig beiderseits mit zur Grundebene paralleler Drehachse gelagert ist,
- einer oberhalb des Ankers (3) angeordneten Spule (7) mit zur Grundebene paralleler, zur Ankerdrehachse senkrechter Achse,
- einem in der Spule axial angeordneten Kern (74) mit an beiden Enden senkrecht zur Grundebene nach unten gerichteten Jochen (54), die jeweils mit den Enden des Ankers (32) Arbeitsluftspalte bilden,
- einer Dauermagnetanordnung (55), die in den Jochen (54) gleichnamige Magnetpole (S) und über der Ankerdrehachse einen dazu ungleichnamigen Magnetpol (N) erzeugt, und
- einer über eine Isolierstoff-Umhüllung (33) mit dem Anker (3) fest verbundene Kontaktfederanordnung (34), die entsprechend der Ankerbewegung mit den Festkontakten (14) des Sockels (1) zusammenwirkt,
**dadurch gekennzeichnet**,
daß ein Grundkörper (5) aus Isolierstoff vorgesehen ist, der eine zur Grundebene parallele Trennwand (51) - mit Durchführungen (53) für die Joche (54) - zwischen dem Anker (3) und der Spule (7) bildet,
daß der Grundkörper (5) mittels Seitenwänden (52) mit dem Sockel (1) verschachtelt ist und mit diesem einen zumindest teilweise geschlossenen Schaltraum (4) bildet und
daß der Grundkörper (5) beiderseits des Ankers (3) einen Absatz (57) aufweist, unter dem sich die jeweils in einer Reihe angeordneten Kontakt-Anschlußstifte (15, 16; 20; 23) befinden und der im Bedarfsfall als Abstützbereich für diese Anschlußstifte geeignet ist.

2. Relais nach Anspruch 1, **dadurch gekennzeichnet,** daß der Grundkörper (5) einen im wesentlichen H-förmigen Querschnitt aufweist, wobei die Spule (7) in einem nach oben offenen, wannenförmigen Spulenraum (6) angeordnet ist.

3. Relais nach Anspruch 2, **dadurch gekennzeichnet,** daß die Spule (7) in dem Spulenraum (6) zumindest teilweise in Vergußmasse eingebettet ist.

4. Relais nach Anspruch 2 oder 3, **dadurch gekennzeichnet**, daß der Spulenraum (6) oberseitig durch eine Abdeckplatte (76) verschlossen ist.

5. Relais nach Anspruch 4, **dadurch gekennzeichnet**, daß die Abdeckplatte (76) zumindest in einer oberseitigen Schicht aus Metall besteht.

6. Relais nach einem der Ansprüche 1 bis 5, **dadurch gekennzeichnet**, daß die Dauermagnetanordnung einen stabförmigen, dreipolig magnetisierten Dauermagneten (55) umfaßt, der in dem Grundkörper (5) unterhalb der Trennwand (51) zwischen den Jochen (54) befestigt ist.

7. Relais nach Anspruch 6, **dadurch gekennzeichnet,** daß der Dauermagnet (55) zwischen vertikalen Wandabschnitten (56) des Grundkörpers (5) eingeklemmt ist.

8. Relais nach einem der Ansprüche 1 bis 7, **dadurch gekennzeichnet**, daß die Kontaktfederanordnung zwei in einer Ebene angeordnete Kontaktfedern (34) umfaßt, wobei jede Kontaktfeder jeweils einen seitlich im Lagerbereich des Ankers (3) herausgeführten flexiblen Anschlußabschnitt (36; 42) aufweist, die mit einem im Sockel (1) verankerten Anschlußstift (16, 20; 23) verbunden ist.

9. Relais nach Anspruch 8, **dadurch gekennzeichnet,** daß die Anschlußabschnitt (36) zugleich als Lagerbänder für den Anker (3) dienen.

10. Relais nach Anspruch 8, **dadurch gekennzeichnet,** daß an der mit dem Anker verbundenen Isolierumhüllung (33) seitlich im Lagerbereich des Ankers jeweils horizontale Lagerzapfen (41) angeformt sind, welche in entsprechenden Lagerschalen (61) des Grundkörpers (5) liegen.

11. Relais nach Anspruch 10, **dadurch gekennzeichnet**, daß die Anschlußabschnitte (42) der Kontaktfedern (34) jeweils einstückig angeformte Anschlußstifte (43) bilden, welche durch Öffnungen (19) des Sockels (1) nach außen geführt sind.

12. Relais nach einem der Ansprüche 1 bis 11, **dadurch gekennzeichnet**, daß im Sockel (1) in einer Ebene eingebettete Leiterbahnen einer vorgestanzten Platine jeweils Träger (13) für die Festkontakte (14), gegebenenfalls nach oben gebogene Anschlußabschnitte (16a) für die Kontaktfedern und senkrecht nach unten herausgeführte Anschlußstifte (15; 16; 43) bilden.

13. Relais nach einem der Ansprüche 1 bis 11, **dadurch gekennzeichnet**, daß im Sockel (1) in einer Ebene eingebettete Leiterbahnen jeweils Träger (13) für die Festkontakte bilden und daß senkrecht zur Grundebene stehende Anschlußstifte (20; 23) durch die Ebene der Leiterbahnen hindurchtretend mit diesen verbunden sind und sich mit ihren oberen Enden (21) an dem Absatz (57) des Grundkörpers (5) abstützen.

14. Relais nach Anspruch 13, **dadurch gekennzeichnet**, daß die an der Unterseite des Sockels austretenden Enden der Anschlußstifte (23) zu Einpreßstielen (25) geformt sind.

15. Relais nach Anspruch 12 oder 13, **dadurch gekennzeichnet**, daß die an der Unterseite des Sockels austretenden Enden der Anschlußstifte (20) zu SMT-Anschlußfahnen (22) geformt sind.

16. Relais nach einem der Ansprüche 13 bis 15, **dadurch gekennzeichnet**, daß die oberseitigen Endabschnitte (21; 24) der Anschlußstifte (20; 23) im Bereich des Grundkörper-Ansatzes (57) in eine nach unten offene Nut (58) hineinragen und in dieser durch ausgehärtete Vergußmasse (60) fixiert sind.

17. Relais nach einem der Ansprüche 1 bis 16, **dadurch gekennzeichnet**, daß in dem Sockel (1) unterhalb eines jeden Ankerflügels (3; 32) jeweils eine Prüf- und Lüftungsöffnung (17) vorgesehen ist.

18. Relais nach Anspruch 11, **dadurch gekennzeichnet,** daß die Anschlußfahnen jeweils im Bereich zwischen der Umhüllung (33) und ihrem Durchtritt durch die Öffnung (19) des Sockels einen mäanderförmigen Abschnitt (42) aufweisen.

19. Relais nach Anspruch 11 oder 18, **dadurch gekennzeichnet**, daß die Anschlußfahnen (43) der Kontaktfedern (34) jeweils mit einem Verschlußstopfen (44) umhüllt sind, der die Öffnung (19) im Sockel verschließt.

20. Relais nach Anspruch 11 oder 18, **dadurch gekennzeichnet**, daß die Anschlußfahnen (43) der Kontaktfedern (34) mit einem vom Grundkörper (5) nach unten vorstehenden Verschlußzapfen (62) in der Öffnung (19) des Sockels fixiert sind.

## Claims

1. Polarized electromagnetic relay having
- a base (1) made of insulating material, which defines a base plane with its bottom side (11) and in which carriers (13) for fixed contacts (14) and also contact connection pins (15, 16; 20; 23; 43) are anchored,
- a rocker armature (3), which is arranged above the base (1) and is mounted centrally on both sides with an axis of rotation parallel to the base plane,
- a coil (7) arranged above the armature (3) and having an axis which is parallel to the base plane and perpendicular to the axis of rotation of the armature,
- a core (74) arranged axially in the coil and having, at both ends, yokes (54) directed downwards perpendicularly to the base plane, the said yokes respectively forming operating air gaps with the ends of the armature (32),
- a permanent magnet arrangement (55), which produces like magnet poles (S) in the yokes (54) and an opposite magnet pole (N) with respect thereto above the axis of rotation of the armature, and
- a contact spring arrangement (34), which is fixedly connected to the armature (3) via an insulating material encapsulation (33) and interacts with the fixed contacts (14) of the base (1) in accordance with the armature movement,
characterized
in that a base body (5) made of insulating material is provided, which forms a partition (51) parallel to the base plane - with bushings (53) for the yokes (54) - between the armature (3) and the coil (7),
in that the base body (5) is interlocked with the base (1) by means of side walls (52) and forms, with the said base, an at least partly closed switching space (4), and
in that the base body (5) has a shoulder (57) on both sides of the armature (3), the contact connection pins (15, 16; 20; 23) arranged in a row in each case being situated under the said shoulder, and the said shoulder being suitable as required, as a supporting region for these connection pins.

2. Relay according to Claim 1, characterized in that the base body (5) has an essentially H-shaped cross section, the coil (7) being arranged in a trough-shaped coil space (6), which is open to the top.

3. Relay according to Claim 2, characterized in that the coil (7) is embedded at least partly in potting compound in the coil space (6).

4. Relay according to Claim 2 or 3, characterized in that the coil space (6) is closed off by a covering plate (76) on the top side.

5. Relay according to Claim 4, characterized in that the covering plate (76) is composed of metal at least in a layer on the top side.

6. Relay according to one of Claims 1 to 5, characterized in that the permanent magnet arrangement comprises a three-pole magnetized permanent magnet (55) in the form of a bar which is fastened in the base body (5) below the partition (51) between the yokes (54).

7. Relay according to Claim 6, characterized in that the permanent magnet (55) is clamped in between vertical wall sections (56) of the base body (5).

8. Relay according to one of Claims 1 to 7, characterized in that the contact spring arrangement comprises two contact springs (34) arranged in one plane, each contact spring in each case having a flexible connection section (36; 42) which is routed out laterally in the bearing region of the armature (3) and is connected to a connection pin (16, 20; 23) anchored in the base (1).

9. Relay according to Claim 8, characterized in that the connection sections (36) simultaneously serve as bearing strips for the armature (3).

10. Relay according to Claim 8, characterized in that horizontal bearing journals (41) in each case are integrally formed on the insulating encapsulation (33), which is connected to the armature, laterally in the bearing region of the armature, the said bearing journals lying in corresponding bearing shells (61) of the base body (5).

11. Relay according to Claim 10, characterized in that the connection sections (42) of the contact springs (34) in each case form connection pins (43) which are integrally formed in one piece and are routed outwards to openings (19) in the base (1).

12. Relay according to one of Claims 1 to 11, characterized in that conductor tracks of a prestamped circuit board which are embedded in one plane in the base (1) in each case form carriers (13) for the fixed contacts (14), if appropriate upwardly bent connection sections (16a) for the contact springs and connection pins (15; 16; 43) routed out perpendicularly downwards.

13. Relay according to one of Claims 1 to 11, characterized in that conductor tracks which are embedded in one plane in the base (1) in each case form carriers (13) for the fixed contacts, and in that connection pins (20; 23), perpendicular to the base plane, passing through the plane of the conductor tracks are connected to the latter and are supported by their upper ends (21) on the shoulder (57) of the base body (5).

14. Relay according to Claim 13, characterized in that those ends of the connection pins (23) which emerge at the underside of the base are formed into press-fit pegs (25).

15. Relay according to Claim 12 or 13, characterized in that those ends of the connection pins (20) which emerge at the underside of the base are formed into SMT connection lugs (22).

16. Relay according to one of Claims 13 to 15, characterized in that the top-side end sections (21; 24) of the connection pins (20; 23) project, in the region of the base body shoulder (57), into a groove (58), which is open to the bottom, and are fixed in the latter by cured potting compound (60).

17. Relay according to one of Claims 1 to 16, characterized in that a respective test and ventilation opening (17) is provided in the base (1) below each armature vane (3; 32).

18. Relay according to Claim 11, characterized in that the connection lugs in each case have a meander-shaped section (42) in the region between the encapsulation (33) and their passage through the opening (19) in the base.

19. Relay according to Claim 11 or 18, characterized in that the connection lugs (43) of the contact springs (34) are in each case encapsulated by a closure stopper (44), which closes off the opening (19) in the base.

20. Relay according to Claim 11 or 18, characterized in that the connection lugs (43) of the contact springs (34) are fixed in the opening (19) in the base with a closure pin (62) protruding downwards from the base body (5).

## Revendications

1. Relais électromagnétique polarisé comprenant
- un socle (1) en matière isolante, qui définit un plan de base par son côté inférieur (11) et dans lequel sont ancrés des supports (13) de contacts fixes (14) ainsi que des broches de sortie de contact (15, 16 ; 20 ; 23 ; 43),
- une armature à bascule (3) disposée au dessus du socle (1), qui est logée au milieu des deux côtés avec un axe de rotation parallèle au plan de base,
- une bobine (7) disposée au-dessus de l'armature (3) avec un axe parallèle au plan de base, perpendiculaire à l'axe de rotation de l'armature,
- un noyau (74) disposé axialement dans la bobine avec des culasses (54) orientées vers le bas aux deux extrémités perpendiculairement au plan de base, qui forment à chaque fois des interstices de travail avec les extrémités de l'armature (32),
- un dispositif à aimant permanent (55), qui génère dans les culasses (54) des pôles magnétiques de mêmes polarités (S) et au dessus de l'axe de rotation de l'armature un pôle magnétique de polarité inverse à ceux-là (N), et - un dispositif à ressort de contact (34) relié solidement à l'armature (3) par une enveloppe en matière isolante (33), qui coagit avec les contacts fixes (14) du socle (1) suivant le mouvement de l'armature,
caractérisé en ce qu'est prévu un corps de base (5) en matière isolante, qui forme une paroi de séparation (51) parallèle au plan de base - avec des passages (53) pour les culasses (54) - entre l'armature (3) et la bobine (7),
en ce que le corps de base (5) est emboîté avec le socle au moyen de parois latérales (52) et forme avec celui-ci un espace de commande (4) au moins partiellement fermé et
en ce que le corps de base (5) présente des deux côtés de l'armature (3) un épaulement (57), sous lequel se trouvent les broches de sortie de contact (15, 16 ; 20 ; 23) disposées à chaque fois en rang et qui est adapté, si nécessaire, comme zone d'appui pour ces broches de sortie.

2. Relais selon la revendication 1, caractérisé en ce que le corps de base (5) présente une section transversale essentiellement en forme de H, la bobine (7) étant disposée dans un espace de bobine (6) en forme de cuve, ouvert vers le haut.

3. Relais selon la revendication 2, caractérisé en ce que la bobine (7) située dans l'espace de bobine (6) est encastrée au moins partiellement dans une masse de remplissage.

4. Relais selon la revendication 2 ou 3, caractérisé en ce que l'espace de bobine (6) est fermé sur le côté supérieur par une plaque de recouvrement (76).

5. Relais selon la revendication 4, caractérisé en ce que la plaque de recouvrement (76) comprend du métal au moins dans une couche supérieure.

6. Relais selon l'une des revendications 1 à 5, caractérisé en ce que le dispositif à aimant permanent comprend un aimant permanent en forme de barre, magnétisé tripolaire (55), qui est fixé dans le corps de base (5) au-dessous de la paroi de séparation (51) entre les culasses (54).

7. Relais selon la revendication 6, caractérisé en ce que l'aimant permanent (55) est serré entre des sections de paroi verticales (56) du corps de base (5).

8. Relais selon l'une des revendications 1 à 7, caractérisé en ce que le dispositif à ressort de contact comprend deux ressorts de contact (34) disposés dans un plan, chaque ressort de contact présentant à chaque fois une section de connexion souple (36 ; 42) guidée latéralement dans la zone de support de l'armature (3), qui est reliée par une broche de sortie (16, 20 ; 23) ancrée dans le socle (1).

9. Relais selon la revendication 8, caractérisé en ce que les sections de connexion (36) servent en même temps comme bande d'appui pour l'armature (3).

10. Relais selon la revendication 8, caractérisé en ce que sur l'enveloppe isolante (33) reliée à l'armature, des tourillons horizontaux (41) sont à chaque fois formés latéralement dans la zone d'appui de l'armature, lesquels se trouvent dans des coussinets correspondants (61) du corps de base (5).

11. Relais selon la revendication 10, caractérisé en ce que les sections de connexion (42) des ressorts de contact (34) forment à chaque fois des broches de sortie formées d'une seule pièce (43), lesquelles sont guidées vers l'extérieur par des ouvertures (19) du socle (1).

12. Relais selon l'une des revendications 1 à 11, caractérisé en ce que, dans le socle (1), des pistes conductives d'une platine découpée à l'avance encastrées dans un plan forment à chaque fois des supports (13) pour les contacts fixes (14), le cas échéant des sections de connexion courbées vers le haut (16a) pour les ressorts de contact et des broches de sortie guidées perpendiculairement vers le bas (15 ; 16 ; 43).

13. Relais selon l'une des revendications 1 à 11, caractérisé en ce que, dans le socle (1), des pistes conductives encastrées dans un plan forment à chaque fois des supports (13) pour les contacts fixes et en ce que des broches de sortie (20 ; 23) se dressant perpendiculairement au plan de base sont reliées en traversant le plan des pistes conductives à celles-ci et s'appuient par leurs extrémités supérieures (21) sur l'épaulement (57) du corps de base (5).

14. Relais selon la revendication 13, caractérisé en ce que les extrémités des broches de sortie (23) débordant sur le côté inférieur du socle sont sous forme de tiges à encastrer (25).

15. Relais selon la revendication 12 ou 13, caractérisé en ce que, sur le côté inférieur du socle, les extrémités sortantes des broches de sortie (20) sont sous forme de languettes de connexion SMT (22).

16. Relais selon l'une des revendications 13 à 15, caractérisé en ce que les sections d'extrémité supérieures (21 ; 24) des broches de sortie (20 ; 23) pénètrent dans la zone d'épaulement (57) du corps de base dans une encoche ouverte vers le bas (58) et sont fixées dans celle-ci par une masse de remplissage durcie (60).

17. Relais selon l'une des revendications 1 à 16, caractérisé en ce qu'une ouverture de contrôle et de ventilation (17) est à chaque fois prévue dans le socle (1) au-dessous de chaque aile d'armature (3 ; 32).

18. Relais selon la revendication 11, caractérisé en ce que les languettes de connexion présentent à chaque fois dans la zone située entre l'enveloppe (33) et leur passage à travers l'ouverture (19) du socle, une section en forme de méandre (42).

19. Relais selon la revendication 11 ou 18, caractérisé en ce que les languettes de connexion (43) des ressorts de contact (34) sont enveloppés à chaque fois d'un bouchon de fermeture (44), qui ferme l'ouverture (19) dans le socle.

20. Relais selon la revendication 11 ou 18, caractérisé en ce que les languettes de connexion (43) des ressorts de contact (34) sont fixés avec un tourillon de fermeture (62) faisant saillie vers le bas du corps de base (5) dans l'ouverture (19) du socle.
